# DEMANDE DE BREVET EUROPEEN

(11) **EP 2 853 710 A1**
(43) Date de publication de la demande: **01.04.2015**
(21) Numéro de dépôt: 14184123.9
(22) Date de dépôt: 09.09.2014
(51) Int. Cl.: F01P 7/16

(54) **Procédé de régulation thermique d'un moteur à combustion interne en fonction du couple et du régime moteur**

(30) Priorité: 30.09.2013 FR 1359381
(71) Demandeur: PEUGEOT CITROËN AUTOMOBILES SA, 78140 Velizy-Villacoublay (FR)
(72) Inventeur: Coffy, Christophe, 95130 Le Plessis Bouchard (FR)

(57) **Abrégé**

Procédé de régulation thermique d'un moteur (1) à combustion interne muni d'un carter (2) surmonté d'une culasse (4), ce moteur (1) délivrant à chaque instant un couple moteur pour un régime moteur donné, ce procédé comprenant les opérations suivantes :
- prise en compte du couple moteur instantané ;
- prise en compte du régime moteur correspondant ;
- calcul d'une puissance effective délivrée par le moteur en fonction du couple moteur et du régime moteur ;
- comparaison de la puissance effective avec une valeur seuil fixe prédéterminée, calculée en fonction d'une température limite de fonctionnement de la culasse ;
- si la puissance effective est supérieure à la valeur seuil, délivrer une première consigne de température de liquide de refroidissement ;
- si la puissance effective est inférieure à la valeur seuil, délivrer une deuxième consigne de température de liquide de refroidissement, inférieure à la première consigne.

## Description

L'invention a trait au domaine des moteurs à combustion interne des véhicules automobiles, et plus particulièrement au refroidissement des moteurs à combustion interne.

Le moteur permet, par combustion d'un carburant, de générer un couple permettant de mouvoir le véhicule. La combustion dégage une importante quantité de chaleur qui induit un échauffement du moteur. Cet échauffement risque d'altérer les propriétés des matériaux du moteur (et donc de dégrader celui-ci) si la température atteinte dépasse une température nominale de fonctionnement prédéterminée. Plus précisément, une température trop élevée peut induire une fissuration, une déformation ou une fusion partielle des matériaux.

C'est pourquoi, pour optimiser le rendement du moteur en maintenant sa température proche de la température nominale, il est usuel de refroidir le moteur, généralement par circulation d'un liquide de refroidissement dont la température est régulée. On observera qu'une température de régulation trop basse est contre-productive, car elle contrarie la réaction de combustion et induit une augmentation de la consommation de carburant. Il est donc essentiel d'assurer une régulation aussi précise que possible de la température du liquide de refroidissement.

Le document DE 102005009704 (ROBERT BOSCH GMBH) présente une méthode de contrôle de la température du liquide de refroidissement par mesure de la température du liquide et comparaison de cette mesure avec une température seuil prédéterminée à laquelle devrait être le liquide pour assurer un refroidissement correct. La température seuil est définie en fonction du kilométrage du véhicule. Entre un kilométrage nul et quelques milliers de kilomètres, la température seuil est relativement basse. Après 5 000 km, la température seuil demeure constante, à son maximum.

Cette méthode se fonde sur l'idée qu'il y a lieu de faire progresser la température seuil lorsque le véhicule présente un faible kilométrage. Elle ne tient cependant pas compte (ou n'indique pas comment elle tient compte) des caractéristiques intrinsèques du moteur, dont dépendent plus immédiatement ses performances (et en particulier le rendement), notamment en termes de rendement, de consommation et de fiabilité.

Un premier objectif est de proposer un procédé de régulation thermique d'un moteur à combustion interne permettant d'optimiser la consommation de carburant.

Un deuxième objectif est de proposer un procédé de régulation thermique permettant de limiter les risques de défaillance du moteur (et donc d'accroître sa fiabilité et sa longévité).

A cet effet, il est proposé un procédé de régulation thermique d'un moteur à combustion interne muni d'un carter surmonté d'une culasse, ce moteur délivrant à chaque instant un couple moteur pour un régime moteur donné, ce procédé comprenant les opérations suivantes :
- prise en compte du couple moteur instantané ;
- prise en compte du régime moteur correspondant ;
- calcul d'une puissance effective délivrée par le moteur en fonction du couple moteur et du régime moteur ;
- comparaison de la puissance effective avec une valeur seuil fixe prédéterminée, calculée en fonction d'une température limite de fonctionnement de la culasse ;
- si la puissance effective est supérieure à la valeur seuil, délivrer une première consigne de température de liquide de refroidissement ;
- si la puissance effective est inférieure à la valeur seuil, délivrer une deuxième consigne de température de liquide de refroidissement, inférieure à la première consigne.

Diverses caractéristiques supplémentaires peuvent être prévues, seules ou en combinaison :
- la première consigne de température de liquide de refroidissement est comprise entre 92°C et 98°C ;
- la première consigne de température de liquide de refroidissement est de 95°C ;
- la deuxième consigne de température de liquide de refroidissement est comprise entre 80°C et 86°C ;
- la deuxième consigne de température de liquide de refroidissement est de 83°C ;
- la température limite de fonctionnement de la culasse est comprise entre 140°C et 200°C ;
- la température de limite de fonctionnement de la culasse est de 170°C.

Il est proposé, en deuxième lieu, un véhicule automobile comprenant un moteur à combustion interne muni d'un carter surmonté d'une culasse, le moteur comprenant en outre des moyens de détermination du couple et des moyens de détermination du régime moteur, ce véhicule comprenant un calculateur programmé pour :
- calculer d'une puissance effective délivrée par le moteur en fonction du couple moteur et du régime moteur ;
- comparer la puissance effective avec une valeur seuil fixe prédéterminée, calculée en fonction d'une température limite de fonctionnement de la culasse ;
- si la puissance effective est supérieure à la valeur seuil, délivrer une première consigne de température de liquide de refroidissement ;
- si la puissance effective est inférieure à la valeur seuil, délivrer une deuxième consigne de température de liquide de refroidissement, inférieure à la première consigne.

D'autres objets et avantages de l'invention apparaîtront à la lumière de la description d'un mode de réalisation, faite ci-après en référence aux dessins annexés dans lesquels :
- la figure 1 est une représentation schématique d'un moteur à combustion interne muni d'un système de refroidissement à régulation électronique ;
- la figure 2 est une matrice de calcul d'une consigne de régulation thermique du moteur ;
- la figure 3 est un graphique représentant, en nuage de points, les températures de la peau intérieure d'une culasse du moteur en fonction de la puissance effective délivrée par le moteur, et une droite de régression linéaire calculée à partir des points du nuage ;

Sur la figure 1 est représenté un moteur **1** à combustion interne d'un véhicule automobile.

Le moteur **1** comprend un carter **2** moteur dans lequel sont formés des cylindres **3.** Pour des raisons de clarté, seul un unique cylindre **3** est représenté sur la figure. Le carter **2** moteur, réalisé en alliage d'aluminium, est surmonté d'une culasse **4** (également réalisée en alliage d'aluminium) dans laquelle sont percés un conduit **5** d'admission et un conduit **6** d'évacuation des gaz d'échappement.

Dans le ou chaque cylindre **3,** délimité par une paroi **7,** un piston **8** est monté coulissant. Le piston **8** définit, avec la paroi **7** et la culasse **4,** une chambre **9** de combustion.

Le piston **8** est relié par l'intermédiaire d'une bielle **10** à un vilebrequin (illustré par un cercle en trait mixte sur la figure) monté en rotation par rapport au carter **2** moteur.

Une ou plusieurs soupape(s) **11** d'admission ainsi qu'une ou plusieurs soupape(s) **12** d'évacuation sont montées au droit des embouchures des conduits **5, 6** dans la chambre **9** de combustion, qu'elles obturent ou libèrent alternativement au cours du cycle de combustion.

Le moteur **1** fournit un couple moteur donné, mesuré sur le vilebrequin (et exprimé en N.m), pour un régime moteur (c'est-à-dire la vitesse de rotation du vilebrequin, exprimé en tr/min) donné.

Le refroidissement du moteur **1** est assuré par un système **13** de refroidissement comprenant une canalisation **14** primaire intégrée à la paroi **7** du cylindre **3,** et une canalisation **15** secondaire formée dans la culasse **4,** dans lesquelles circule un liquide de refroidissement (illustré par le motif à tirets sur la figure 1). De manière classique, le liquide de refroidissement est un mélange d'eau et d'antigel (typiquement de l'éthylène glycol), auxquels sont éventuellement ajoutés divers inhibiteurs de corrosion.

Le système **13** de refroidissement comprend en outre un ventilateur **16** positionné face à un radiateur dans lequel circule le liquide de refroidissement, un capteur **17** de température, de préférence monté sur la culasse **4** pour y mesurer la température du liquide de refroidissement, ainsi qu'un thermostat **18.** Le thermostat **18** est de préférence du type cartographique, c'est-à-dire qu'il est équipé d'une résistance permettant de chauffer l'eau qui le traverse.

Le moteur **1** est à gestion électronique et comprend un calculateur **19** comprenant un processeur dans lequel sont implémentés des programmes de gestion de divers organes du moteur. En particulier, le calculateur **19** est programmé pour gérer le refroidissement du moteur **1.** Le calculateur **19** est à cet effet connecté :
- au ventilateur **16,** dont il commande le démarrage, l'arrêt et la vitesse de rotation,
- au thermostat **18,** dont il commande la température de chauffe de la résistance,
- au capteur **17** de température,
- à un capteur **20** de régime moteur, monté sur le carter **2,**
- à un capteur **21** de couple, monté sur le vilebrequin, et mesurant le couple fourni par celui-ci sous l'action des pistons **8** via les bielles **10.**

Le capteur **21** de couple représente un exemple de moyens de détermination du couple. Le capteur **21** de couple peut être remplacé par un estimateur de couple.

Le capteur **20** de régime moteur représente un exemple de moyens de détermination du régime moteur. Le capteur **20** de régime moteur peut être remplacé par un estimateur de régime moteur.

Lors du fonctionnement du moteur, la culasse **4** est soumise à de fortes contraintes thermiques. Selon le matériau utilisé pour fabriquer la culasse **4,** il existe une température T_{N} nominale offrant un bon compromis entre les performances du matériau (notamment en termes de raideur) et la consommation en carburant, que l'on souhaite minimiser (notamment à faible régime). Plus précisément, cette température nominale correspond à une température limite de fonctionnement de la culasse **4,** au-delà de laquelle la culasse **4** voit ses performances mécaniques (en particulier sa raideur) diminuer, et en-deçà de laquelle ce sont les performances du moteur qui sont affectées (baisse de rendement, augmentation de la consommation à bas régime).

Dans ce qui suit, on part de l'hypothèse que le matériau constituant la culasse (au moins la culasse, et par exemple le carter) est un alliage d'aluminium dont la température nominale de fonctionnement de la culasse est de 170°C.

La régulation thermique du moteur est assurée par le calculateur **19** en fonction de cette température nominale et en tenant compte des paramètres suivants :
- couple moteur instantané, tel que mesuré par le capteur **21** de couple ;
- prise en compte du régime moteur correspondant, tel que mesuré par le capteur **20** de régime moteur ;

Ces deux paramètres sont connus à chaque instant par le calculateur **19,** qui est programmé pour :
- calculer une puissance effective délivrée par le moteur **1** en fonction du régime et du couple moteur mesurés par les capteurs **20, 21 ;**
- comparer la puissance effective ainsi calculée avec une valeur P_{S} seuil fixe prédéterminée, calculée en fonction de la température nominale T_{N} ;
- si la puissance effective est supérieure à la valeur P_{S} seuil, délivrer une première consigne T1 (ci-après dénommée consigne haute) de température pour le liquide de refroidissement ;
- si la puissance effective est inférieure à la valeur P_{S} seuil, délivrer une deuxième consigne T2 (ci-après dénommée consigne basse) de température pour le liquide de refroidissement, inférieure à la première consigne T1.

Selon un mode de réalisation préféré la consigne haute T1 est comprise entre 98°C et 92°C (en étant avantageusement de 95°C environ), tandis que la consigne basse T2 est comprise entre 80°C et 86°C (en étant avantageusement de 83°C environ).

La consigne de température du liquide de refroidissement est définie à l'aide d'une table de valeurs illustrée sur la figure 2, dans laquelle les lignes correspondent (de gauche à droite) à une augmentation du couple à régime moteur constant, tandis que les colonnes correspondent (de haut en bas) à une augmentation du couple moteur à régime moteur constant.

La table est séparée par une droite représentant une valeur constante de puissance effective délivrée par le moteur pour le couple fourni tel qu'indiqué en ordonnée, au régime moteur indiqué en abscisse. Une telle droite est dénommée droite d'isopuissance. La droite d'isopuissance tracée sur la figure 2 correspond à la valeur P_{S} seuil évoquée ci-dessus, qui est la puissance effective délivrée par le moteur **1** à la température T_{N} nominale de fonctionnement de la culasse **4.**

Le calcul de la valeur seuil P_{S} est effectué comme suit, en référence à la figure 3 sur laquelle on a représenté l'évolution de la température de la culasse (en ordonnée) en fonction de la puissance effective délivrée par le moteur (en abscisse). A partir d'un nuage de points correspondant aux mesures de températures de la culasse effectuées pour diverses puissances effectives mesurées en sortie du vilebrequin, on a calculé une droite de régression linéaire (typiquement par la méthode des moindres carrés) illustrant l'évolution statistique de la température de culasse en fonction de la puissance effective délivrée par le moteur.

Puis on a calculé, à partir de cette régression linéaire, la puissance effective fournie par le moteur à la température T_{N} nominale de fonctionnement de la culasse. Cette puissance est retenue comme valeur P_{S} seuil

Ainsi, le calculateur, en fonction d'un couple et d'un régime, qui lui sont communiqués depuis le moteur, utilise la table illustrée sur la figure 2 pour déterminer la consigne de température à appliquer au liquide de refroidissement. Lorsque la puissance effective calculée pour un régime moteur et un couple moteur donnés se trouve au-dessus de la droite d'isopuissance tracée dans la table de valeurs (cases blanches sur la figure 2 : la puissance effective délivrée instantanément par le moteur est supérieure à la valeur Ps seuil), la consigne de température à appliquer au liquide de refroidissement est la consigne haute T1. Lorsqu'au contraire la puissance effective se trouve au-dessous de la droite d'isopuissance (cases grisées sur la figure 2 : la puissance effective délivrée instantanément par le moteur est inférieure à la valeur Ps seuil), la consigne de température à appliquer au liquide de refroidissement est la consigne basse T2.

A titre d'exemple, pour un couple de 110 N.m à un régime moteur de 2250 tr/min, on voit sur la table de la figure 2 que la case correspondante se trouve au-dessus de la droite d'isopuissance. Par conséquent le calculateur applique alors la consigne de température haute T1. A contrario, et pour un couple de 210 N.m à un régime moteur de 3500 tr/min, le calculateur appliquera une consigne de température basse T2.

Le procédé qui vient d'être décrit procure un certain nombre d'avantages :
- il permet d'accroître la fiabilité (et donc la durée de vie) du moteur en limitant les sollicitations de la culasse à haut régime ;
- il permet de diminuer la consommation de carburant du moteur en augmentant la température de fonctionnement à régime modéré.

## Revendications

1. Procédé de régulation thermique d'un moteur **(1)** à combustion interne muni d'un carter **(2)** surmonté d'une culasse **(4),** ce moteur **(1)** délivrant à chaque instant un couple moteur pour un régime moteur donné, ce procédé étant **caractérisé en ce qu'**il comprend les opérations suivantes :
- prise en compte du couple moteur instantané ;
- prise en compte du régime moteur correspondant ;
- calcul d'une puissance effective délivrée par le moteur en fonction du couple moteur et du régime moteur ;
- comparaison de la puissance effective avec une valeur seuil fixe prédéterminée, calculée en fonction d'une température limite de fonctionnement de la culasse ;
- si la puissance effective est supérieure à la valeur seuil, délivrer une première consigne de température de liquide de refroidissement ;
- si la puissance effective est inférieure à la valeur seuil, délivrer une deuxième consigne de température de liquide de refroidissement, inférieure à la première consigne.

2. Procédé selon la revendication 1, **caractérisé en ce que** la première consigne de température est comprise entre 92°C et 98°C.

3. Procédé selon la revendication 2, **caractérisé en ce que** la première consigne de température est de 95°C environ.

4. Procédé selon l'une quelconque des revendications précédentes, **caractérisé en ce que** la deuxième consigne de température est comprise entre 80°C et 86°C.

5. Procédé selon la revendication 4, **caractérisé en ce que** la deuxième consigne de température est de 83°C.

6. Procédé selon l'une quelconque des revendications précédentes, **caractérisé en ce que** la température limite de fonctionnement de la culasse est comprise entre 140°C et 200°C.

7. Procédé selon la revendication précédente, **caractérisé en ce que** la température de limite de fonctionnement de la culasse est de 170°C environ.

8. Véhicule automobile comprenant un moteur **(1)** à combustion interne muni d'un carter **(2)** surmonté d'une culasse **(4),** le moteur **(1)** comprenant en outre des moyens de détermination du couple et des moyens de détermination du régime moteur; ce véhicule étant **caractérisé en ce qu'**il comprend un calculateur programmé pour :
- calculer d'une puissance effective délivrée par le moteur en fonction du couple moteur et du régime moteur ;
- comparer la puissance effective avec une valeur seuil fixe prédéterminée, calculée en fonction d'une température limite de fonctionnement de la culasse ;
- si la puissance effective est supérieure à la valeur seuil, délivrer une première consigne de température de liquide de refroidissement ;
- si la puissance effective est inférieure à la valeur seuil, délivrer une deuxième consigne de température de liquide de refroidissement, inférieure à la première consigne.
